# FASCICULE DE BREVET EUROPEEN

(11) **EP 1 268 964 B1**
(45) Date de publication et mention de la délivrance du brevet: **29.11.2006**
(21) Numéro de dépôt: 01907769.2
(22) Date de dépôt: 13.02.2001
(51) Int. Cl.: E05C 19/16

(54) **SERRURE ELECTROMAGNETIQUE**
ELEKTROMAGNETISCHES SCHLOSS
ELECTROMAGNETIC LOCK

(30) Priorité: 30.03.2000 FR 0004004
(43) Date de publication de la demande: 02.01.2003
(73) Titulaire: Digit Societe a Responsibilite Limitee, 93500 Pantin (FR)
(72) Inventeur: BRAMI, Daniel, Salomon, F-92100 Boulogne Billancourt (FR); EL MECHALI, Isaac, F-93500 Pantin (FR); DEFERT, Jean, Michel, F-95110 Sannois (FR)
(74) Mandataire: Vander-Heym, Serge Henri Marcel
(86) Numéro de dépôt international: PCT/FR2001/000404
(87) Numéro de publication internationale: WO 2001/075257

(56) Documents cités:
- WO-A-99/18315
- GB-A- 2 263 137
- US-A- 4 840 411

## Description

La présente invention est relative à une serrure élecromagnétique. Une telle serrure comporte deux parties dont l'une est fixe tandis que l'autre est fixée sur l'élément dont on souhaite contrôler la fermeture, telle qu'une porte.

La partie fixe de la serrure est constituée par un électroaimant et l'autre partie par une armature métallique pouvant être déplacée à l'encontre d'un ressort de rappel. Lorsque l'armature est en regard de l'électroaimant et que ce dernier est excité ladite armature est attirée et la manoeuvre de la porte n'est pas possible, car la force à développer pour arracher l'armature est bien supérieure à celle pouvant être fournie par un utilisateur normal.

Actuellement, de telles serrures sont disposées de façon à ce que leurs faces actives soient parallèles aux champs de l'ouverture à contrôler. De ce fait, la force nécessaire à mettre en jeu pour permettre le glissement de l'armature par rapport à l'électroaimant est bien inférieure à celle précitée (force d'arrachement).

Il est possible de remédier à cet inconvénient en augmentant la force de l'électroaimant, mais une telle augmentation se traduit par une augmentation intolérable du volume dudit électroaimant et de son prix de revient.

Une solution raisonnable pour éviter un surdimensionnement de l'électroaimant consiste à prévoir sur l'une des parties de la serrure un bossage susceptible de pénétrer dans un logement de l'autre partie et de s'y maintenir tant que l'électroaimant reste excité.

Une telle serrure est décrite, entre autre, dans le document WO 99/18315 et comporte une armature mobile présentant deux protubérances tronconiques, diagonalement opposées, susceptibles de pénétrer dans des logements correspondant de l'électroaimant lorsque ladite armature est en regard de ce dernier. Comme la hauteur des protubérances précitées est supérieure à la distance séparant, normalement, l'électroaimant et l'armature cette dernière est montée flottante sur son embase ce qui implique l'utilisation de deux séries de ressorts antagonistes qui maintiennent l'armature en équilibre. Une telle serrure est onéreuse en raison de l'utilisation de deux ressorts. De plus, le réglage des deux ressorts est délicat.

Une autre serrure, comprenant les caractéristiques du préambule de la revendication 1, est décrite dans le document GB 2 263 137 A.

La serrure électromagnétique de l'invention, qui remédie à ces inconvénients comporte deux parties dont l'une est constituée par un électroaimant et dont l'autre comporte une armature mobile pouvant être déplacée vers la première partie à l'encontre de ressorts de rappel lorsque l'électroaimant est excité, lesdits ressorts étant réglés de façon à ce que la force qui tend à déplacer l' armature, soit supérieure à celle desdits ressorts seulement lorsque la surface de l'armature en regard dudit électroaimant dépasse une certaine valeur, l'une des parties présentant, au moins, un bossage susceptible de pénétrer dans un logement correspondant prévu sur l'autre partie lorsque lesdites parties sont en coïncidence et lorsque l'électroaimant est excité, la hauteur dudit bossage étant inférieure à la distance séparant, normalement, les deux dites parties lorsque l'électroaimant n'est pas excité et est caractérisée en ce que ledit bossage se présentant sous la forme d'une barre, s'étend selon une direction transversale à ladite partie, d'un bord de ladite partie jusqu'à proximité de l'autre bord et en ce que dans ladite direction transversale, un seul dit bossage et un seul dit logement sont présents.

La présente invention sera mieux comprise par la description qui va suivre faite en se référant aux dessins annexés à titre d'exemple indicatif, seulement, sur lesquels :
- la figure 1 est une vue en élévation de l'une des parties de la serrure;
- la figure 2 est la vue de gauche de la figure 1;
- la figure 3 est une vue en élévation de l'autre partie de la serrure;
- la figure 4 est la vue de gauche de la figure 3;
- la figure 5 est une vue en élévation d'une serrure conforme à l'invention, l'électroaimant n'étant pas excité.
- les figures 6A, 6B, 6C et 6D sont des vues en coupe effectuées selon la ligne VI-VI de la figure 5.

En se reportant aux dessins et de la façon connue, on voit que la serrure se compose de deux parties 1 et 2, la partie 1 comportant l'électroaimant et celle 2 comportant l'armature mobile 3 qui est normalement rappelée vers l'embase fixe 4 par l'entremise de deux ressorts identiques dont les axes figurent en 5 sur la figure 3.

Selon l'invention, la partie 1 présente, au moins un bossage 6 se présentant sous la forme d'une barre s'étendant transversalement à ladite partie et selon une direction parallèle à celle de déplacement de l'autre partie, si la partie 1 est considérée comme fixe. En toute rigueur, le bossage 6 s'étend parallèlement au plan contenant la direction de déplacement.

Le bossage 6 s'étend d'un bord 7 jusqu'à proximité de l'autre bord 8 de la partie 1 et sa hauteur est inférieure à la distance séparant les deux parties 1 et 2 lorsque l'électroaimant n'est pas excité, comme cela ressort de la figure 5.

L'armature 3 présente, sur sa face avant, au moins, un logement 9 débouchant sur son bord 10 et susceptible de coïncider avec le bossage 6 lorsque les deux parties de la serrure son en vis-à-vis.

Dans ce qui va suivre, on va supposer que la partie 1 est fixée sur le dormant de l'ouverture et que celle 2 est fixée sur la porte.

En fin de fermeture (fig.6A), la partie 2 se déplace sensiblement selon la flèche F et l'électroaimant est excité. La partie 2 passe sans encombre de la position représentée sur la figure 6A à celle de la figure 6B car les ressorts usuels de rappel de l'armature sont tarés de façon à ce que l'action de l'électroaimant soit sans effet sur l'armature 3 tant que celle-ci ne présente pas une certaine surface en regard dudit électroaimant.

La partie 2 continuant de progresser selon la flèche F, la force de l'électroaimant devient supérieure à celle des ressorts de rappel, l'armature 3 se déplace transversalement et prend appui contre le bossage 6 (fig.6C) sur lequel elle glisse jusqu'au moment où, le logement 9 arrivant en regard du bossage 6, elle effectue un nouveau déplacement transversal pour occuper la position représentée sur la figure 6D.

Tant que l'élecroaimant reste excité, un déplacement en sens inverse de la flèche F est impossible.

Dans le cas de portes battantes, il est nécessaire d'empêcher le déplacement de la porte tant dans le sens de la flèche F qu'en sens inverse.

Selon un mode particulier de réalisation de l'invention, ce résultat est obtenu en prévoyant sur la partie 1 un bossage 11, analogue à celui 6 mais s'étendant du bord 8 jusqu'à proximité de celui 7, susceptible de coopérer avec un logement 12 analogue à celui 9.

De préférence, un couple de bossages 6-11 est prévu à chacune des extrémités de la partie 1.

## Revendications

1. Serrure électromagnétique comportant deux parties (1 et 2) dont l'une (1) est constituée par un électroaimant et dont l'autre (2) comporte une armature mobile (3) pouvant être déplacée vers la première partie (1) à l'encontre de ressorts de rappel lorsque l'électroaimant est excité, lesdits ressorts étant réglés de façon à ce que la force qui tend à déplacer l' armature mobile (3) soit supérieure à celle desdits ressorts seulement lorsque la surface de l'armature mobile (3) en regard dudit électroaimant dépasse une certaine valeur, l'une des parties (1;2) présentant, au moins, un bossage (6) susceptible de pénétrer dans un logement (9) correspondant prévu sur l'autre partie (2;1) lorsque lesdites parties (1,2) sont en coïncidence et lorsque l'électroaimant est excité, la hauteur dudit bossage (6) étant inférieure à la distance séparant, normalement, les deux dites parties (1,2) lorsque l'électroaimant n'est pas excité, **caractérisée en ce que** ledit bossage (6) se présentant sous la forme d'une barre, s'étend selon une direction transversale à ladite partie (1;2), d'un bord (7) de ladite partie (1;2) jusqu'à proximité de l'autre bord (8) et **en ce que** dans ladite direction transversale, un seul dit bossage (6) et un seul dit logement (9) sont présents.

2. Serrure selon la revendication 1, **caractérisé en ce que** le logement (9) débouche sur le bord (10) de la partie (2;1) correspondante.

3. Serrure selon l'une des revendications 1 et 2, **caractérisée en ce que** l'une des partie (1;2) présente, au moins, un second bossage (11) analogue au premier (6), mais s'étendant de l'autre bord (8) jusqu'au voisinage du premier bord (7).

## Claims

1. An electromagnetic lock comprising two portions (1 and 2), one (1) of which is constituted by an electromagnet and the other (2) of which is an armature (3) that is mounted to be moved towards the first portion (1) against drive from return springs when the electromagnet is excited, said springs being set so that the force that tends to move the armature (3) is greater than the force from said springs only when the area of the armature (3) facing said electromagnetic exceeds a certain value, one of the portions (1; 2) having at least one projection (6) suitable for penetrating into a corresponding recess (9) provided in the other portion (2; 1) when said portions (1, 2) are in register with each other, and when the electromagnet is excited, the height of said projection (6) being less than the distance that normally separates said portions (1, 2) when the electromagnet is not excited, said electromagnetic lock being **characterized in that**, with said projection (6) being in the form of a bar, it extends in a direction that is transverse to said portion (1; 2), from one edge (7) of said portion (1;2) to the vicinity of the other edge (8), and **in that**, in said transverse direction, only one such projection (6) and only one such recess (9) are present.

2. A lock according to claim 1, **characterized in that** said recess (9) opens out into the edge (10) of the corresponding portion (2;1).

3. A lock according to claim 1 or claim 2,
**characterized in that** one of the portions (1; 2) has at least one second projection (11) analogous to the first projection (6), but that extends from the other edge (8) to the vicinity of the first edge (7).

## Patentansprüche

1. Elektromagnetisches Schloß, das zwei Teile (1 und 2) umfaßt, von denen einer (1) aus einem Elektromagneten gebildet wird, und von denen der andere (2) einen beweglichen Beschlag (3) umfaßt, der zum ersten Teil (1) gegen Rückholfedern bewegt werden kann, wenn der Elektromagnet erregt ist, wobei die besagten Federn so eingestellt sind, daß die Kraft, die den beweglichen Beschlag (3) verschieben will, nur dann größer als diejenige der besagten Federn ist, wenn die Oberfläche des beweglichen Beschlags (3) gegenüber dem besagten Elektromagneten einen gewissen Wert übersteigt, wobei einer der Teile (1, 2) mindestens einen Wulst (6) aufweist, der in eine entsprechende Aufnahme (9) eintritt, die auf dem anderen Teil (2, 1) vorgesehen ist, wenn die besagten Teile (1, 2) übereinstimmen, und wenn der Elektromagnet erregt ist, wobei die Höhe des besagten Wulstes (6) geringer als die Entfernung ist, die normalerweise die beiden besagten Teile (1, 2) trennt, wenn der Elektromagnet nicht erregt ist, **dadurch gekennzeichnet, daß** der besagte Wulst (6), der die Form eines Stabs hat, sich in einer quer zum besagten Teil (1, 2) verlaufenden Richtung von einer Kante (7) des besagten Teils (1, 2) bis in die Nähe der anderen Kante (8) erstreckt, und daß in besagter Querrichtung ein einziger besagter Wulst (6) und eine einzige besagte Aufnahme (9) vorhanden sind.

2. Schloß nach Anspruch 1 **dadurch gekennzeichnet, daß** die Aufnahme (9) an der Kante (10) des entsprechenden Teils (2, 1) mündet.

3. Schloß nach einem beliebigen der vorstehenden Ansprüche 1 und 2, **dadurch gekennzeichnet, daß** einer der Teile (1, 2) mindestens einen zweiten Wulst (11) analog zum ersten (6) aufweist, der sich aber von der anderen Kante (8) bis in die Nähe der ersten Kante (7) erstreckt.
